# EUROPÄISCHE PATENTSCHRIFT

(11) **EP 0 927 648 B1**
(45) Veröffentlichungstag und Bekanntmachung des Hinweises auf die Patenterteilung: **04.09.2002**
(21) Anmeldenummer: 99100018.3
(22) Anmeldetag: 04.01.1999
(51) Int. Cl.: B43K 29/013

(54) **Handschreibgerät mit eingebautem Stempel**
Writing implement with stamping means
Instrument d'écriture avec tampon intégré

(30) Priorität: 05.01.1998 DE 29800041 U
(43) Veröffentlichungstag der Anmeldung: 07.07.1999
(73) Patentinhaber: Rigoni, Herbert, D-78078 Niedereschach (DE)
(72) Erfinder: Rigoni, Herbert, D-78078 Niedereschach (DE)
(74) Vertreter: Patentanwälte Westphal, Mussgnug & Partner

(56) Entgegenhaltungen:
- CH-A- 625 162
- DE-U- 7 344 137
- DE-U- 9 216 710
- US-A- 5 118 212
- OFFICIAL GAZETTE PAGE 296 15/01/1889 US-A-396233 RUBBER STAMP (REYNOLDS) XP002096827

## Beschreibung

Die Erfindung betrifft ein Handschreibgerät nach dem Oberbegriff des Anspruchs 1.

Ein solches Handschreibgerät ist aus US-A-396233 bekannt. Wenn sich dieses bekannte Handschreibgerät in einer Tasche, z.B. Jacketttasche, oder einem Behältnis befindet, kann es leicht vorkommen, daß der Stempelkissenhalter sich durch die Wirkung der anliegenden Spreizfeder leicht öffnet, was insbesondere geschehen kann, wenn durch häufige Benützung der Sitz des Stempelkissenhalters ausgeleiert ist. Dadurch kann nicht gewährleistet werden, daß das Innere der Tasche oder des Behältnisses nicht durch austretende Stempelfarbe beschmutzt wird. Angesichts der nur sehr schwer zu entfernenden Stempelfarbe kann dies sehr lästig sein. Aber auch bei geschlossener Stellung des Stempelkissenhalters ist das Austreten von Stempelfarbe aus dem rückwärtigen Ende des Handschreibgeräts nicht sicher gewährleistet.

Der Erfindung liegt die Aufgabe zugrunde, ein Austreten von Stempelfarbe unter diesen Umständen sicher zu verhindern.

Diese Aufgabe wird erfindungsgemäß durch die Merkmale des Anspruchs 1 gelöst. Es wird dabei ein absolut sicherer Verschluß der Stempel und Stempelkissen umfassenden Kappe am rückwärtigen offenen Ende gewährleistet, der auch stärkerer Belastung und Druckausübung in einer Tasche oder einem Behältnis sicher Stand hält.

Weitere Ausgestaltungen der Erfindung sind in den Unteransprüchen unter Schutz gestellt.

Die schräge äußere Abschlußfläche des hierzu verwendeten Querstücks des Stempelkissenträgers gemäß Anspruch 2 kann dabei vorzugsweise zu Werbezwecken verwendet werden. Sie ist auch bei Einstecken des Handschreibgeräts in eine Jackentasche noch sichtbar und erfüllt ihren Werbezweck.

Besonders zweckmäßig und einfach herzustellen ist die Ausbildung der wesentlichen Teile des Handschreibgeräts aus Kunststoff, insbesondere Acrylnitril-Butadien-Styrol (ABS) gemäß den Ansprüchen 3 und 4. Der besonders dünn, aber stabil auszuführende Stempelträger kann gemäß Anspruch 5 aus verstärktem Kunststoff bestehen.

Der großer Beanspruchung ausgesetzte Clip zum Anstecken des Handschreibgeräts kann gemäß Anspruch 6 aufschiebbar und auswechselbar an der Kappe angebracht sein.

Eine Herstellungs- und Montagevereinfachung ergibt sich durch die gabelförmige Ausbildung des rückwärtigen Schaftendes gemäß Anspruch 7, wobei die Zinken der Gabel sowohl zur Lagerung des Stempelträgers als auch gemäß Anspruch 8 zur Lagerung von dessen Belastungsfeder verwendet werden können.

Anhand der Figuren wird eine bevorzugte Ausführungsform des erfindungsgemäßen Handschreibgeräts näher erläutert. Es zeigen:
- Figur 1: eine Seitenansicht des Handschreibgeräts in Ruhestellung des Stempels und Ruhestellung der Schreibmine,
- Figur 2: eine der Fig.1 entsprechende Seitenansicht des Handschreibgeräts in Stempelstellung des Stempels und Schreibstellung der Schreibmine,
- Figur 3: einen vergrößerten Teilschnitt des Mittelbereichs der Fig.1,
- Figur 4: einen vergrößerten Teilschnitt des rückwärtigen (oberen) Bereichs der Fig.1 längs der Linie IV-IV in Fig.5, wobei der Lagerschaft und der Stempelträger zur besseren Übersichtlichkeit weggelassen sind,
- Figur 5: einen Schnitt längs der Linie V-V in Fig.4,
- Figur 6: einen gegenüber Fig.4 um 90° verdrehten Schnitt durch das obere oder rückwärtige Ende der Fig.1
- Figur 7: eine gegenüber Fig.6 wiederum um 90° verdrehte Seitenansicht des rückwärtigen Schaftendes mit Stempelträger ohne die umgebenden Teile der Kappe,
- Figur 8: einen vergrößerten Teilschnitt der Schreibspitzenmechanik in Ruheposition,
- Figur 9: Teilschnitt gemäß Figur 8 der Schreibspitzenmechanik in Schreibposition und
- Figur 10: Teilschnitt gemäß Figur 8 der Schreibspitzenmechanik in einer die Abnahme der Spitze ermöglichenden Position.

Das in den Figuren dargestellte Schreibgerät weist ein die als Großraummine ausgebildete Kugelschreibermine 10 umfassendes Gehäuse 12 auf, dessen Vorderteil als Schreibspitze 14 ausgebildet ist. Die Schreibspitze 14 ist mittels einer weiter unten beschriebenen Verriegelungsmechanik mit dem vorderen Ende des Gehäuses 12 verbunden.

Die Mechanik ist bei der Darstellung in Figur 1 und 2 durch einen Schutzring 16 abgedeckt. Wenn die Mechanik erkennbar bleiben soll, kann der Schutzring aus transparentem Material, vorzugsweise transparentem Kunststoff, bestehen.

Auf der Außenseite des Gehäuses 12 ist eine hülsenförmige Kappe 18 axial gleitend verschiebbar. Der vordere Rand 20 der Kappe 18 ist als Anschlagswulst ausgebildet, der in der in Fig.1 dargestellten rückwärtigen Ruhestellung der Kappe 18 im Abstand von einem entsprechenden Anschlagswulst 22 am Gehäuse 12 liegt. In der in Fig.2 dargestellten vorderen Stellung, nämlich der Stempelstellung, liegt der Anschlagswulst 20 am Anschlagswulst 22 an, so daß die beiden Anschlagswulste 20, 22 die vordere Stellung der Kappe 18 festlegen. Dies gewährleistet, daß auch bei ausgefahrener Mine 14 ein Verschieben der Kappe 18 zum Zwecke des Stempelns möglich ist. Eine Sicherung dieser rückwärtigen Stellung der Kappe erfolgt in einer aus Fig.3 ersichtlichen Weise durch von der Innenseite der Kappe 18 nach innen stehende Anschlagzäpfchen 24, die in der Stellung der Fig. 1 an einem rückwärtigen Bund 26 des Gehäuses 12 anschlagen.

Im rückwärtigen Bereich der Kappe 18 weist diese eine seitliche Ausnehmung 34 auf, in welche sich in der Ruhestellung gemäß Fig.1 ein ein Stempelkissen 36 tragender Stempelkissenträger 38 bündig einfügt. Das innere oder vordere Ende des Stempelkissenträgers 38 ist um eine Achse 40 schwenkbar mit dem Halteschaft 32 verbunden und wird durch eine Feder 42 in die in Fig.2 dargestellte, etwa senkrecht zur Längsachse des Schreibgeräts verlaufende Stempelstellung belastet. Das Ausklappen des Stempelkissenträgers 38 mittels der Feder 42 kann nur erfolgen, wenn die Kappe 18 aus der rückwärtigen Ruhestellung gemäß Fig.1 in die vordere Stempelstellung gemäß Fig.2 auf dem Gehäuse 12 nach vorne geschoben wird. Sobald die Kappe 18 wieder in die Ruhestellung gemäß Fig.1 zurückgeschoben wird, schlägt ein nach rückwärts weisender Rand 44 der Ausnehmung 34 am Stempelkissenträger 38 an und drückt diesen in die eingeklappte Ruhestellung gemäß Fig.1. In dieser Stellung greift ein Querstück 46 am rückwärtigen Ende des Stempelkissenträgers 38 über das offene rückwärtige Ende der Kappe 18 und verschließt dieses. Die Verriegelung des Querstücks 46 in dieser Lage wird weiter unten anhand der Figuren 4 und 5 beschrieben. Die äußere Abschlußfläche 48 des Querstücks 46 ist gegenüber der Längsachse des Handschreibgeräts abgeschrägt und dient vorzugsweise als Werbefläche, die auch noch nach Einstecken des Schreibgeräts in eine Jackentasche oder dergleichen sichtbar ist. Diese etwas vertiefte Abschlußfläche 48 kann mit einer nicht dargestellten Vergrößerungslinse abgedeckt werden, deren abgewinkelte Ränder in Aussparungen 61a und 61b in der Mantelfläche des Querstückes 46 rastend eingreifen.

Gleichzeitig mit der Ausschwenkung des Stempelkissenträgers 38 erfolgt beim Vorschieben der Kappe 18 auf dem Gehäuse 12 die Freigabe eines ebenfalls plattenförmigen Stempelträgers 50, der sofort nach seiner Freigabe durch eine weiter unten anhand der Figuren 6 und 7 näher erläuterte Schenkelfeder 52 aus der parallel zur Längsachse des Schreibgeräts ausgerichteten Lage (Fig.1) in die in Fig.2 dargestellte Lage senkrecht zu dieser Längsachse ausgeklappt wird. Der Stempelträger 50 ist in einer weiter unten näher erläuterten Weise etwa mittig am rückwärtigen Ende des Lagerschaftes 32 schwenkbar gelagert. Beim Zurückschieben der Kappe 18 aus der vorderen Stellung gemäß Fig.2 in die rückwärtige Stellung gemäß Fig.1 wird zunächst durch den rückwärtigen Rand 54 der Kappe 18 der Stempelträger 50 gegen die Kraft der Schenkelfeder 52 in die Ausnehmung 34 der Kappe 18 geklappt und anschließend der Stempelkissenträger 38 in der geschilderten Weise ebenfalls eingeklappt.

Aus den Figuren 4 und 5 ist ersichtlich, wie das Querstück 46 am rückwärtigen Ende der Kappe 18 in der Ruhestellung gemäß Fig.1 verriegelt wird. Das Querstück 46 weist eine axiale Vertiefung 58 auf, in die in der Ruhestellung des Stempelkissenträgers 38 gemäß Fig.4 axiale Vorsprünge 60 am rückwärtigen Ende der Kappe 18 verriegelnd eingreifen. Wird die Kappe 18 in ihre vordere Stellung gemäß Fig.2 verschoben, werden die Vorsprünge 60 aus der Vertiefung 58 herausgezogen und der Stempelkissenträger 38 wird durch die Wirkung der Feder 42 selbsttätig nach außen geklappt. Zwischen Führungsschienen 62 wird in einer aus Fig. 6 ersichtlichen Weise der Lagerschaft 32 in Längsrichtung gleitend, jedoch in Drehrichtung fest geführt.

Wie ferner aus Fig.6 ersichtlich, ist das rückwärtige Ende des Lagerschaftes 32 in zwei parallele Gabelzinken 64 aufgespalten, die eine Aussparung 66 zwischen sich bilden. Nahe dem rückwärtigen Ende der beiden Gabelzinken 64 ist je ein in die Aussparung 66 weisender Lagerzapfen 68 angeordnet, auf welchen ein etwa mittig am Stempelträger 50 sitzender Ansatz 70 schwenkbar gelagert ist. Weiter innen in der Aussparung 66 ist an dem einen Gabelzinken 64 ein in die Aussparung 66 ragender Zapfen 72 vorgesehen, auf welchem eine Schenkelfeder 52 sitzt. Der Zapfen 72 reicht jedoch nicht bis die Innenseite des gegenüberliegenden Gabelzinkens 74, so dass die Feder 52 von Hand in die Aussparung eingebracht und derart eingehängt werden kann, dass sich die Feder 52 nicht selbständig wieder lösen kann. Ein Schenkel 76 der Schenkelfeder 52 ist in nicht näher dargestellter Weise am Halteschaft 32 abgestützt, während der nach rückwärts weisende Schenkel 78 den Stempelhalter 50 in seine Stempelstellung gemäß Figuren 2, 6 und 7 belastet.

Auf seiner Außenseite weist der Stempelträger 50 eine Vertiefung 80 auf, in welche ein nicht dargestellter Stempel beliebiger Art eingesetzt werden kann.

Der aus den Figuren 1 und 2 ersichtliche Clip 82 zum Anstecken des Handschreibgeräts ist in ebenfalls nicht näher dargestellter Weise auf die Kappe 18 aufschiebbar und kann daher abgenommen und ausgewechselt werden.

Mit den Figuren 8 bis 9 ist eine für das Handschreibgerät besonders geeignete Schreibspitzenmechanik dargestellt, mit welcher durch Verdrehen der Schreibspitze 14 die Kugelschreibermine aus einer Ruheposition in die Arbeitsposition gebracht werden kann. Außerdem ist die Mechanik so ausgebildet, dass die Schreibspitze 14 vom Gehäuse 12 ganz gelöst werden kann, um die in den Figuren 8 bis 10 nicht dargestellte Schreibmine von vorne in das Schreibgerät einführen zu können.

In den Figuren 8 bis 10 ist lediglich der in Nachbarschaft des Schutzringes 16 gelegene Bereich des Schreibgerätes in vergrößerter Darstellung gezeigt.

Die Schreibspitze 14, von welcher in den Figuren 8 bis 10 nur das obere Teil erkennbar ist, weist an ihrem rückwärtigen Ende zwei Abschnitte 14a und 14b mit gegenüber dem Durchmesser der Schreibspitze 14 geringeren Durchmessern auf. Der hintere, längere Abschnitt 14b der Schreibspitze ist axial verschiebbar und verdrehbar innerhalb des hülsenförmig ausgebildeten Gehäuses 12 gelagert. Das Gehäuse 12 ist mit wenigstens zwei diametral einander gegenüberliegenden Führungskurven 11 versehen, die an ihrem oberen Ende eine die Schreibstellung bestimmende Rast 11a und ihrem unteren Ende eine die Ruhestellung bestimmende Rast 11b aufweisen. Außerdem besitzt die Führungskurve 11 einen in Richtung auf die Schreibspitze offenen Einführungskanal 11c.

In diese Führungskurve 11 greift ein radial vorstehender Zapfen 14c ein, welcher mit dem Abschnitt 14b der Schreibspitze 14 verbunden ist. Seine Länge entspricht der Wandstärke des Gehäuses 12 und überragt dieses folglich nicht radial.

Der Abschnitt des Gehäuses 12 mit den Führungskurven 11 ist durch einen Schutzring 16 vollständig abgedeckt. Dieser Schutzring 16 ist verdreh- und verschiebbar auf dem Gehäuse 12 gelagert und greift mit einem nach innen springenden Kragen 16a in den ringförmigen Zwischenraum zwischen dem Gehäuse 12 und der Schreibspitze 14. Auf diese Weise ist er unverlierbar am Schreibgerät festgelegt. Er ist in nicht dargestellter Weise im Bereich 16a mit axial verlaufenden Einschnitten versehen, deren Breite dem Querschnitt der Zapfen 14c entspricht, so dass die Schreibspitze 14 aus der in Figur 10 dargestellten Position bei Verdrehen des Schutzringes 16 in die den Zapfen 14c entsprechende Position entnommen werden kann.

In der in Figur 8 dargestellten Position befinden sich die Zapfen, von welchen exemplarisch nur ein Zapfen 14c gezeigt ist, in den jeweiligen unteren Rasten 11b, so dass sich die Schreibspitze 14 in ihrer vordersten Position befindet. In dieser Position ist die Kugelschreibermine, welche mit dem Gehäuse 12 axial unverschiebbar verbunden ist, vollständig innerhalb der Schreibspitze 14 gelegen. Sie befindet sich also in Ruheposition.

Wird die Schreibspitze 14 in Richtung auf das Gehäuse bei geringfügiger Drehung vorgeschoben, wandert der Zapfen 14c aus der unteren Rast 11b in die obere Rast 11a. Unter der Wirkung einer nichtgezeigten, innerhalb der Schreibspitze 14 zwischen Schreibmine und Schreibspitze gelegenen Schraubfeder wird der Zapfen 14c und damit die Schreibspitze 14 nach vorne gedrückt und arretiert. In dieser Position überragt das vordere Ende der Schreibmine die Schreibspitze 14; sie befindet sich in Schreibposition.

Die Rasten 11a und 11b sind jeweils durch Anschläge 11d und 11e begrenzt. Um die Schreibspitze 14 aus der in Figur 9 dargestellten Schreibposition in die Ruheposition zu überführen, muss die Schreibspitze geringfügig gegen das Gehäuse 12 verschoben werden, um den Zapfen 12 aus der Rast 11a über den Anschlag 11d anzuheben. Unter der Wirkung der erwähnten und nicht gezeigten Druckfeder wird die Schreibspitze 14 nach vorne geschoben, bis der Zapfen 14c wieder in die in Figur 8 dargestellte Position gelangt.

Um die Schreibspitze 14 zum Zwecke des Minenwechsels zu demontieren, ist die Schreibspitze 14 derart anzuheben und dann geringfügig zu verdrehen, dass der Zapfen 14c aus der Rast 11b geringfügig angehoben und durch Verdrehen über den Anschlag 11e gehoben wird, worauf wiederum unter der Wirkung der gespannten Schraubenfeder die Schreibspitze 14 weiter nach vorne vorgeschoben wird, wobei der Zapfen 14c, wie in Figur 10 veranschaulicht, den Einführkanal 11c passieren kann. Im Anschluss hieran lässt sich die Schreibspitze 14 von dem Gehäuse 12 trennen, worauf die Mine entfernt und durch eine neue ersetzt werden kann.

Die Montage der Schreibspitze erfolgt in umgekehrter Reihenfolge.

Der Schutzring 16 dient der Abdeckung und damit dem Schutz der Schreibspitzenmechanik mit den Führungskurven 11 und den mit diesen zusammenwirkenden Zapfen 14c. Falls die Mechanik für den Benutzer erkennbar bleiben soll, kann dieser Schutzring vorzugsweise auch aus transparentem Material bestehen.

Um die Montage der Schreibspitze 14 in verschiedenen Winkelpositionen zu ermöglichen und damit zu erleichtern, ist es empfehlenswert, mehrere Paare von Führungskurven 11 über den Umfang verteilt am unteren Ende des Gehäuses 12 vorzusehen.

## Patentansprüche

1. Handschreibgerät mit eingebautem Stempel und eingebautem Stempelkissen, wobei Stempel und Stempelkissen jeweils auf einem plattenförmigen Stempelträger (50) bzw. Stempelkissenträger (38) befestigt sind und sowohl Stempelträger als auch Stempelkissenträger an einem Lagerschaft (32) zwischen einer Ruhestellung parallel zum Lagerschaft und einer dazu senkrechten bzw. nahezu senkrechten Stempelstellung schwenkbar gelagert sind, mit einer in einem Gehäuse (12) angeordneten Schreibmine (10) und einer auf dem Gehäuse gleitend längsverschiebbaren und den Lagerschaft (32) mit dem in Ruhestellung befindlichen Stempelträger (50) und Stempelkissenträger (38) umfassenden Kappe (18), wobei Stempelträger (50) und Stempelkissenträger (38) durch je eine Feder (42,52) aus der Ruhestellung in die Stempelstellung belastet sind, von der in einer rückwärtigen Stellung befindlichen Kappe (18) in der Ruhestellung gehalten sind, bei Verschieben der Kappe (18) in eine vordere Stellung selbsttätig in die Stempelstellung ausklappen und bei Verschieben der Kappe (18) in die rückwärtige Stellung durch die Kappe in die Ruhestellung geklappt werden, **dadurch gekennzeichnet, daß** die Kappe (18) nahe ihrem rückwärtigen offenen Ende (54) wenigstens einen axialen Vorsprung (60) aufweist, der in eine axiale Vertiefung (58) in einem die Kappe (18) rückwärts verschließenden Querstück (46) des Stempelkissenträgers (38) eingreift, wenn sich die Kappe (18) in ihrer rückwärtigen Stellung befindet.

2. Handschreibgerät nach Anspruch 1, **dadurch gekennzeichnet, daß** das Querstück (46) eine schräge äußere Abschlußfläche (48) aufweist.

3. Handschreibgerät nach einem der vorangehenden Ansprüche, **dadurch gekennzeichnet, daß** wenigstens das Gehäuse (12), die Kappe (18), der Lagerschaft (32), der Stempelträger (50) und der Stempelkissenträger (38) mit Querstück (46), die Schreibspitze (14) und der Clip (82) aus Kunststoff bestehen.

4. Handschreibgerät nach Anspruch 3, **dadurch gekennzeichnet, daß** als Kunststoff Acrylnitril-Butadien-Styrol (ABS) verwendet ist.

5. Handschreibgerät nach Anspruch 3 oder 4, **dadurch gekennzeichnet, daß** der Stempelträger (50) und gegebenenfalls die ihn lagernden und betätigenden Teile aus glasfaserverstärktem Kunststoff bestehen.

6. Handschreibgerät nach einem der vorangehenden Ansprüche, **dadurch gekennzeichnet, daß** an der Außenseite der Kappe (18) ein aufschiebbarer und auswechselbarer Clip (82) angebracht ist.

7. Handschreibgerät nach einem der vorangehenden Ansprüche, **dadurch gekennzeichnet, daß** das rückwärtige Ende des Lagerschaftes (32) als Gabel ausgebildet ist, zwischen deren Gabelzinken (64) ein Ansatz (70) des Stempelträgers (50) kippbar gelagert ist.

8. Handschreibgerät nach Anspruch 7, **dadurch gekennzeichnet, daß** an der Innenseite eines Gabelzinkens (64) ein Zapfen (72) angeordnet ist, auf welchem eine den Stempelträger (50) in seine Stempelstellung belastende Schenkelfeder (52) gelagert ist.

## Claims

1. A handwriting implement having a fitted stamp and a fitted inking pad, in which stamp and inking pad are respectively attached to a plate-shaped stamp support (50) and inking pad support (38) and both the stamp support and the inking pad support are swivel-mounted on a bearing shank (32) between an inoperative position parallel to the bearing shank and a stamping position perpendicular or almost perpendicular thereto, having a cartridge (10) disposed in a housing (12) and a cap (18) which is longitudinally displaceable by sliding on the housing and encircles the bearing shank (32) with the stamp support (50) and inking pad support (38) in the inoperative position, in which stamp support (50) and inking pad support (38) are each loaded by a spring (42, 52) out of the inoperative position into the stamping position, are held in the inoperative position by the cap (18) situated in a rear position, upon the displacement of the cap (18) into a forward position automatically swing out into the stamping position and upon the displacement of the cap (18) into the rear position are swung by the cap into the inoperative position,
**characterised in that** the cap (18) comprises at least one axial projection (60) close to its rear open end (54), which engages into an axial cavity (58) in a crosspiece (46) of the inking pad support (38) which closes the cap (18) at the rear when the cap (18) is situated in its rear position.

2. A handwriting implement according to Claim 1,
**characterised in that** the crosspiece (46) comprises an inclined outer cover face (48).

3. A handwriting implement according to one of the preceding Claims,
**characterised in that** at least the housing (12), the cap (18), the bearing shank (32), the stamp support (50) and the inking pad support (52) with crosspiece (46), the writing tip (14) and the clip (82) are made from plastic.

4. A handwriting implement according to Claim 3,
**characterised in that** acrylonitrile-butadiene styrene (ABS) is used as the plastic.

5. A handwriting implement according to Claim 3 or 4,
**characterised in that** the stamp support (50) and possibly the parts which house it and operate it are made from glass-fibre reinforced plastic.

6. A handwriting implement according to one of the preceding Claims,
**characterised in that** a slip-on and exchangeable clip (82) is mounted on the outside of the cap (18).

7. A handwriting implement according to one of the preceding Claims,
**characterised in that** the rear end of the bearing shank (32) is constructed as a fork, between the prongs (64) of which a shoulder (70) of the stamp support (50) is tiltably mounted.

8. A handwriting implement according to Claim 7,
**characterised in that** a peg (72), on which a leg spring (52) loading the stamp support (50) in its stamping position is mounted, is disposed on the inside of a fork prong (64).

## Revendications

1. Instrument pour écrire à la main avec un tampon intégré et un encreur intégré, dont le tampon et l'encreur sont chacun fixés sur un support de tampon (50) en forme de plaque ou un support d'encreur (38) et à la fois le support de tampon et le support d'encreur sont logés de façon à pouvoir pivoter sur un appui (32) entre une position de repos parallèle à l'appui et une position de tampon perpendiculaire ou presque perpendiculaire à celle-ci, avec une mine (10) placée dans un logement (12) et un capuchon (18) qui se déplace en sens longitudinal en glissant sur le logement et qui entoure l'appui (32) avec le support de tampon (50) se trouvant en position de repos et le support d'encreur (38), et dont le support de tampon (50) et le support d'encreur (38) sont chacun commandés par ressort pour passer de la position de repos à la position de tampon, sont maintenus en position de repos par le capuchon (18) qui se trouve dans une position postérieure, sont automatiquement libérés en position de tampon lorsqu'on déplace le capuchon (18) dans une position avancée et sont bloqués en position de repos lorsqu'on déplace le capuchon (18) dans la position postérieure,
**caractérisé en ce que**
le capuchon (18) à proximité de son extrémité ouverte postérieure (54) présente au moins une saillie (60) axiale qui pénètre dans un renfoncement (58) axial dans une pièce transversale (46) du support d'encreur (38) qui ferme le tampon (18) vers l'amère, lorsque le capuchon (18) se trouve dans sa position postérieure.

2. Instrument pour écrire à la main selon la revendication 1,
**caractérisé en ce que**
la pièce transversale (46) présente une surface d'arrêt (48) externe oblique.

3. Instrument pour écrire à la main selon l'une des revendications précédentes,
**caractérisé en ce qu'**
au moins le logement (12), le capuchon (18), l'appui (32), le support de tampon (50) et le support d'encreur (38) avec la pièce transversale (46), le tampon d'écriture (14) et la pince (82) sont en matière synthétique.

4. Instrument pour écrire à la main selon la revendication 3,
**caractérisé en ce qu'**
on utilise comme matière synthétique l'acrylonitrile butadiène styrène (ABS).

5. Instrument pour écrire à la main selon la revendication 3 ou 4,
**caractérisé en ce que**
le support de tampon (50) et éventuellement les pièces qui le contiennent et qui le commandent sont en matière synthétique renforcée de fibres de verre.

6. Instrument pour écrire à la main selon l'une des revendications précédentes,
**caractérisé en ce qu'**
on place une pince (82) coulissante et remplaçable sur le côté extérieur du capuchon (18).

7. Instrument pour écrire à la main selon l'une des revendications précédentes,
**caractérisé en ce que**
l'extrémité postérieure de l'appui (32) a la forme d'une fourche entre les bras (64) de laquelle est logé de façon à pouvoir basculer un appendice (70) du support de tampon (50).

8. Instrument pour écrire à la main selon la revendication 7,
**caractérisé en ce que**
sur le côté intérieur d'un bras de fourche (64) est placée un téton (72) sur lequel est logé un ressort spiralé (52) commandant le support de tampon (50) dans sa position de tampon.
